# FASCICULE DE BREVET EUROPEEN

(11) **EP 1 402 547 B1**
(45) Date de publication et mention de la délivrance du brevet: **15.02.2006**
(21) Numéro de dépôt: 02740722.0
(22) Date de dépôt: 17.06.2002
(51) Int. Cl.: H01H 27/06, H01H 27/08, B60R 25/02

(54) **INTERRUPTEUR DE DEMARRAGE A FAIBLE COURANT POUR VEHICULES, ET EQUIPEMENT DE DEMARRAGE DOTE DUDIT INTERRUPTEUR**
FAHRZEUGANLASSSCHALTER FÜR SCHWACHSTROM UND DAZUGEHÖRIGES SYSTEM
LOW-CURRENT STARTER SWITCH FOR VEHICLES AND STARTER GEAR COMPRISING SAID SWITCH

(30) Priorité: 18.06.2001 ES 200101408
(43) Date de publication de la demande: 31.03.2004
(73) Titulaire: Valeo Sistemas de Seguridad y de Cierre, 08640 Olesa de Montserrat (ES)
(72) Inventeur: PLANA, BAGUE, Miquel, 08005 Barcelona (ES); HERRERO PELLICER, José Antonio c/o Valeo Sécurité, 94042 Créteil Cedex (FR)
(74) Mandataire: Rosolen-Delarue, Katell
(86) Numéro de dépôt international: PCT/EP2002/006632
(87) Numéro de publication internationale: WO 2002/103732

(56) Documents cités:
- US-A- 3 873 891
- US-A- 4 527 024
- US-A- 4 801 914
- US-A- 5 773 774
- US-A- 6 122 944

## Description

La présente invention concerne un interrupteur de démarrage à faible courant pour véhicules, du type comprenant un rotor, solidaire en rotation du cylindre de l'antivol, ainsi qu'un circuit électrique.

L'invention concerne également un équipement de démarrage pour véhicules, comprenant ledit interrupteur de démarrage.

### ETAT DE LA TECHNIQUE

Les interrupteurs de démarrage sont habituellement des commutateurs de grande puissance, c'est-à-dire qu'ils présentent des éléments de contact et des pistes conductrices disposés de façon à permettre l'ouverture et la fermeture directes du contact électrique entre la batterie et le démarreur, les accessoires, etc., dans chaque position angulaire du rotor de l'interrupteur.

On a par ailleurs mis au point des interrupteurs, de configuration similaire aux interrupteurs précédents, qui, au lieu d'ouvrir et de fermer directement le contact entre la batterie et les blocs à activer, connectent ou déconnectent des relais correspondants, chacun desquels est associé à un bloc.

Les interrupteurs connus présentent des inconvénients de taille.

Les principaux problèmes sont dus à l'utilisation d'un commutateur de puissance : en premier lieu, le commutateur est une pièce coûteuse et soumise à des exigences énergétiques, et nécessite des matières et une conception sophistiquées. Il convient de garantir, dans tous les cas, la qualité du contact électrique face aux problèmes liés au frottement, à l'usure, aux particules diélectriques libres, à l'huile et assimilés ; et cela, avec des contacts de grande puissance, en particulier dans le cas du démarreur, dont la consommation est très élevée. Un autre problème est que le commutateur n'est pas une pièce standard, si bien que chaque application nécessite une conception distincte, d'où un renchérissement des coûts de développement et de fabrication.

De plus, les systèmes décrits nécessitent des longueurs importantes de câbles de puissance, surtout en l'absence de relais ; ceci renchérit le coût de l'ensemble et occasionne des problèmes d'espace, du fait du diamètre significatif de ces câbles.

Le document US 6122 944 montre un interrupteur automobile à faible courant.

### DESCRIPTION DE L'INVENTION

L'objectif de la présente invention est de résoudre les inconvénients de l'état technique en mettant au point un interrupteur de démarrage à faible courant polyvalent qui ne soit pas soumis à des exigences sophistiquées en matière de conception et de construction.

Conformément à cet objectif, l'interrupteur de démarrage de la présente invention est caractérisé en ce que ledit circuit électrique et est constitué de deux potentiomètres, tous deux associés au mouvement de rotation du rotor, lesquels délivrent des tensions de sortie indépendantes ; de cette manière, il est possible de détecter les défaillances d'un des composants par simple comparaison des signaux des deux potentiomètres.

L'invention concerne également un équipement de démarrage pour véhicules, comprenant un interrupteur de démarrage, caractérisé en ce que ledit interrupteur de démarrage est du type défini précédemment et en ce qu'il comprend en outre un circuit de commande connecté, d'un côté, à la sortie du circuit électrique de résistance variable de l'interrupteur et, de l'autre côté, à au moins deux relais, ledit circuit de commande activant chacun des relais en fonction de la tension de sortie du circuit électrique de résistance variable.

L'équipment est, dans l'ensemble, beaucoup moins onéreux et est soumis à moins d'exigences que les commutateurs de puissance traditionnels, et permet en outre une économie importante de câble de puissance, avec une réduction correspondante du coût de l'équipment et de l'espace qu'il occupe dans le véhicule.

Pour des puissances différentes, il suffira de changer les relais, lesquels sont des composants standards à faible coût ; il en va de même pour les variations des paramètres de fonctionnement pour le démarrage du véhicule, puisqu'il suffira dans ce cas de changer les composants électroniques du circuit de commande.

### BREVE DESCRIPTION DES DESSINS

Pour mieux comprendre ce qui a été exposé, on joint des dessins dans lesquels on représente schématiquement un cas pratique de réalisation uniquement à titre d'exemple non limitatif.

Dans ces dessins,
la figure 1 est une vue en perspective et éclatée d'un interrupteur de démarrage selon un premier mode de réalisation de l'invention ;
la figure 2 est un schéma de connexion d'un système de démarrage incorporant un interrupteur selon l'invention ;
la figure 3 est une vue analogue à la figure 1 montrant un interrupteur selon un deuxième mode de réalisation de l'invention ; et
la figure 4 est un schéma de connexion des résistances et autres éléments de l'interrupteur de la figure 3.

### DESCRIPTION DE MODES DE REALISATION PREFERES

Un interrupteur de démarrage 1 selon l'invention, comme le montre la vue éclatée de la figure 1, comprend un boîtier abritant les composants de l'interrupteur 1 et formé de deux parties 2a et 2b s'accouplant au moyen d'un système de pastilles élastiques.

A l'intérieur du boîtier 2a, 2b, est disposé un rotor 3 dont l'une des extrémités est accessible de l'extérieur par une ouverture 4 dans la partie 2a du boîtier. Cette extrémité du rotor accessible de l'extérieur du boîtier présente une forme, non visible à la figure 1, adaptée à l'accouplement avec l'extrémité du cylindre de l'antivol du véhicule (non représenté) ; de cette façon, lorsque l'utilisateur tourne la clé dans l'antivol, le mouvement de rotation est transmis au rotor 3.

L'interrupteur est monté à demeure dans la colonne de direction du véhicule de manière à ce que l'axe du rotor 3 soit aligné avec l'axe de l'antivol.

Dans le mode de réalisation représenté à la figure 1, l'interrupteur 1 comprend en outre deux potentiomètres rotatifs 5 et 6, de type connu, logés à l'intérieur de la partie 2b du boîtier et dont les pattes de connexion 7 et 8, respectivement, sont accessibles de l'extérieur du boîtier par une ouverture 9 ménagée dans celui-ci.

Le rotor 3 comprend un axe d'actionnement 10, de section non arrondie, adapté pour faire tourner les potentiomètres 5 et 6 par emboîtement de forme avec un orifice 11 de ceux-ci.

Les potentiomètres 5 et 6 sont du type fournissant une tension en escalier : autrement dit, la tension de sortie ne croît pas linéairement avec l'angle de rotation, mais présente une série de valeurs discrètes différentes, chacune desquelles est constante sur un intervalle d'angles de rotation.

Comme l'illustre le schéma de connexion de la figure 2, l'interrupteur 1 se connecte à un circuit de commande 20 par l'intermédiaire des pattes 7 et 8 des potentiomètres 5 et 6.

Le circuit de commande 20 se charge de lire la tension fournie par les potentiomètres à chaque instant, et, suivant cette tension, de commander l'activation de relais 21, 22 connectés à la batterie 23 : dans ce mode de réalisation, par exemple, le relais 21 se charge de mettre l'équipement électrique en « marche » 24, par exemple les lève-vitres, la climatisation, la radio, etc. ; le relais 22, de son côté, active le démarreur 25.

Les relais 21, 22 sont situés à proximité des éléments qu'ils doivent activer ; la quantité de câble de puissance (indiqué en trait gras à la figure 2) nécessaire à l'installation est par conséquent minime. Le reste des câbles (indiqués en trait fin) sont des câbles de transmission de signaux et peuvent donc être beaucoup plus fins.

Dans le mode de réalisation représenté, il a été prévu d'incorporer deux potentiomètres 5 et 6 identiques en vue de renforcer la sûreté de l'ensemble et de permettre sa vérification : les lectures des deux potentiomètres doivent être identiques, et la détection d'une différence reflète la défaillance de l'un des deux. Il est toutefois bien évident que cette caractéristique n'est pas limitative et qu'un seul potentiomètre remplirait parfaitement la fonction visant à fournir différents niveaux de tension pour différents angles de rotation de l'antivol.

On a représenté à la figure 3 une variante de réalisation de l'interrupteur selon l'invention.

Le boîtier 2a', 2b' et le rotor 3' sont, dans ce cas, légèrement différents puisqu'ils s'adaptent à la forme des éléments internes de cette variante de l'interrupteur.

Les potentiomètres 5, 6 de l'interrupteur de la figure 1 ont été ici remplacés par d'autres composants, remplissant une fonction analogue.

Solidaires du rotor sont montés une paire de curseurs 12 et 13 indépendants, chacun étant constitué d'une petite plaque métallique présentant une série de doigts doubles destinés à faire saillie du plan de la plaquette ; ces doigts sont destinés à glisser sur les pistes d'un circuit imprimé (non visible dans la figure) formé sur une plaquette 14 correspondante.

Les doigts des curseurs 12 et 13 ont pour rôle de connecter entre eux différents points du circuit imprimé, en fonction de la position du rotor 3' duquel ils sont solidaires, d'une manière qui sera expliquée par la suite.

Sur la plaquette de circuit imprimé 14, et en connexion avec des points adéquats des pistes du circuit, sont également disposées des pattes de connexion 15 et trois résistances R₁, R₂, R₃ ; les résistances restent connectées en série par le biais du circuit imprimé.

Les pattes de connexion 15 restent accessibles de l'extérieur de la partie 2b' du boîtier par une ouverture 9' adéquate.

Le schéma de blocs d'une installation incorporant cet interrupteur est identique à celui représenté à la figure 2, exception faite d'une partie du circuit de commande 20 qui variera en conséquence.

Le fonctionnement de l'interrupteur de la figure 3 va être maintenant décrit plus en détail en référence au schéma de la figure 4.

Les résistances R₁, R₂ et R₃ sont connectées en série et alimentées, par le biais d'une autre résistance R₀, par une tension stabilisée, par exemple +5 V. A la figure 4, on a représenté avec les références P₁ et P₂ deux pistes du circuit imprimé formé sur la plaquette 14 (figure 3) ; sur chacune des pistes P₁ et P₂ glissent deux doigts du curseur 12, lequel est schématisé à la figure 4 par une ligne.

Le fait de prévoir deux doigts de contact pour chaque piste, plutôt qu'un seul, n'est pas indispensable mais offre l'avantage d'assurer un bon contact, notamment dans des conditions de résonance, dans la mesure où la différence de géométrie des deux doigts évite le risque de résonance simultanée de ceux-ci.

Comme on le comprendra en examinant la figure 4, le circuit constitue un diviseur de tension, dans lequel la tension Vₓ lue par le circuit de commande dépend de la position du curseur 12 et donc de l'angle de rotation de la clé dans l'antivol : lorsque l'antivol se trouve dans la position A (l'utilisateur n'a pas encore tourné la clé), le circuit électrique est formé des trois résistances R₁, R₂ et R₃ ; lorsque l'antivol se trouve dans la position B (l'utilisateur a tourné la clé jusqu'à la position « marche »), le curseur 12 court-circuite la résistance R₃ faisant contact avec la piste P₁, et le circuit reste formé des résistances R₁ et R₂ ; et lorsque l'antivol se trouve dans la position C (l'utilisateur a tourné la clé jusqu'à la position « démarrage »), le curseur 12 court-circuite les résistances R₂ et R₃ faisant contact avec la piste P₂, et le circuit reste formé uniquement de la résistance R₁.

La résistance différente du circuit électrique fait que la tension Vₓ sera différente dans chacune des trois positions d'arrêt, de marche et de démarrage ; par exemple, dans un mode de réalisation pratique, les valeurs de la tension Vₓ pour les trois positions pourraient être approximativement de 3,5 V (arrêt), 2,4 V (marche) et 1,3 V (démarrage).

Selon la tension lue, le circuit 20 active les relais et équipements électriques décrits.

Il est important de souligner que chacune des tensions est maintenue constante entre deux angles de rotation déterminés de l'antivol, si bien que la fiabilité du système est très élevée.

Dans une deuxième variante de réalisation de l'interrupteur, on a également prévu un circuit électrique du type tout ou rien, lequel n'a pas été représenté dans la mesure où sa conception est évidente pour un expert en la matière, destiné à provoquer le « réveil » du circuit de commande 20 lorsque l'antivol se place dans la position de « marche ». Pour ce circuit tout ou rien, on utilise le curseur 13 (figure 3) qui, comme on l'a expliqué, tourne conjointement avec le curseur 12 en restant toutefois électriquement indépendant de celui-ci.

Le mode de réalisation comportant des potentiomètres traditionnels de la figure 1 offre l'avantage d'être extrêmement simple du point de vue de la construction, et très économique ; le mode de réalisation de la figure 3, en revanche, est plus fiable puisqu'il est capable d'absorber tout pic de puissance ou variation de l'alimentation.

Ce qui importe, dans les deux modes de réalisation, est que l'interrupteur comporte des moyens de variation d'une tension en fonction de l'angle de rotation de l'antivol (ces moyens sont, dans un cas, le potentiomètre et, dans l'autre cas, la combinaison des curseurs, du circuit imprimé et des résistances), et que le circuit de commande, suivant cette tension, régisse l'activation des différents systèmes électriques du véhicule, de sorte que seul un courant faible circule dans l'interrupteur.

## Revendications

1. Interrupteur de démarrage à faible courant (1) pour une colonne de direction (1) d'un véhicule, comprenant un rotor (3; 3') solidaire en rotation du cylindre de l'antivol, l'axe du rotor (3 ; 3') étant aligné avec l'axe de l'antivol, ainsi qu'un circuit électrique, ledit circuit électrique est à faible courant et de résistance variable, dépendant de la position angulaire du rotor (3; 3), et délivre une tension de sortie (Vx) variable en fonction de ladite résistance, **caractérisé en ce que** ledit circuit électrique comprend deux potentiomètres (5, 6), tous deux associés au mouvement de rotation du rotor (3), lesquels délivrent des tensions de sortie indépendantes.

2. Interrupteur de démarrage selon la revendication 1, **caractérisé en ce que** la résistance dudit potentiomètre (5, 6) est variable par paliers, en présentant une série de valeurs discrètes différentes, chacune desquelles est maintenue constante sur toute l'étendue d'un intervalle d'angles.

3. Equipement de démarrage pour véhicules, comprenant un interrupteur de démarrage (1), **caractérisé en ce que** ledit interrupteur de démarrage (1) est du type défini dans l'une quelconque des revendications 1 à 2, et **en ce qu'**il comprend en outre un circuit de commande (20) connecté, d'un côté, à la sortie du circuit électrique de résistance variable de l'interrupteur (1) et, de l'autre côté, à au moins deux relais (21, 22), ledit circuit de commande (20) activant chacun des relais (21, 22) en fonction de la tension de sortie du circuit électrique de résistance variable.

## Patentansprüche

1. Schwachstrom-Anlaßschalter (1) für die Lenkspindel eines Fahrzeuges, mit einem drehfest mit dem Zylinder des Lenkschlosses verbundenen Rotor (3; 3'), wobei die Achse des Rotors (3; 3') fluchtend zu der Achse des Lenkschlosses angeordnet ist, mit einer elektrischen Schaltung, wobei die besagte elektrische Schaltung mit Schwachstrom betrieben wird und von der winkelmäßigen Position des Rotors (3; 3') abhängige veränderbare Widerstände aufweist, und in Abhängigkeit der Widerstände eine veränderbare Ausgangsspannung (Vₓ) bereitstellt, **dadurch gekennzeichnet, daß** die elektrische Schaltung zwei drehfest mit dem Rotor (3) verbundene Potentiometer (5, 6) umfaßt, die voneinander unabhängige Ausgangsspannungen liefern.

2. Anlaßschalter nach Anspruch 1, **dadurch gekennzeichnet, daß** der Widerstand des jeweiligen Potentiometers (5, 6) treppenförmig veränderbar ist, so daß sich eine Serie unterschiedlicher diskreter Werte ergibt, wobei jeder von ihnen über die gesamte Erstreckung eines Winkelintervalles konstant gehalten wird.

3. Vorrichtung zum Starten für Fahrzeuge mit einem Anlaßschalter (1), **dadurch gekennzeichnet, daß** es sich bei dem Anlaßschalter (1) um einen Typ der in einem der Ansprüche 1 oder 2 definierten Art handelt, daß die Vorrichtung außerdem eine Steuerschaltung (20) umfaßt, die einerseits mit dem Ausgang der die variablen Widerstände des Schalters (1) enthaltenden elektrischen Schaltung und die andererseits mit mindestens zwei Relais (21, 22) verbunden ist, wobei jedes Relais (21, 22) in Abhängigkeit von der Ausgangsspannung der die variablen Widerstände enthaltenden elektrischen Schaltung durch die Steuerschaltung (20) aktivierbar ist.

## Claims

1. Low current starter switch (1) for a vehicle steering column (1), comprising a rotor (3; 3') fixed in rotation to the cylinder of the anti-theft device, the axis of the cylinder (3; 3') being aligned with the axis of the anti-theft device, and an electric circuit, the said electric circuit being a low current circuit with variable resistance depending on the angular position of the rotor (3; 3'), the said electric circuit outputting an output voltage (Vx) that varies depending on the said resistance, **characterised in that** the said electric circuit comprises two potentiometers (5, 6), both associated with the rotation movement of the rotor (3) and that output independent output voltages.

2. Starter switch according to claim 1, **characterised in that** the resistance of the said potentiometer (5, 6) is variable in steps, presenting a series of different discrete values, each of which is kept constant over the entire range of an interval of angles.

3. Starter equipment for vehicles, including a starter switch (1), **characterised in that** the said starter switch (1) is of the type defined in either of claims 1 and 2, and **in that** it also comprises a control circuit (20) connected at one end to the output from the variable resistance electric circuit of the switch (1), and at the other end to at least two relays (21, 22), the said control circuit (20) activating each of the relays (21, 22) as a function of the output voltage of the variable resistance electric circuit.
